# EUROPÄISCHE PATENTSCHRIFT

(11) **EP 3 283 733 B1**
(45) Veröffentlichungstag und Bekanntmachung des Hinweises auf die Patenterteilung: **15.05.2019**
(21) Anmeldenummer: 16712909.7
(22) Anmeldetag: 31.03.2016
(51) Int. Cl.: F01D 17/16, F01D 9/04

(54) **LEITSCHAUFELVERSTELLVORRICHTUNG UND STRÖMUNGSMASCHINE**
VARIABLE GUIDE VANE ACTUATING DEVICE AND TURBOMACHINE
DISPOSITIF D'ACTIONNEMENT DES AUBES DE GUIDAGE VARIABLES ET TURBOMACHINE

(30) Priorität: 15.04.2015 DE 102015004649
(43) Veröffentlichungstag der Anmeldung: 21.02.2018
(73) Patentinhaber: MAN Energy Solutions SE, 86153 Augsburg (DE)
(72) Erfinder: LEOPOLD, Lennart, Berlin, 13187 (DE)
(86) Internationale Anmeldenummer: PCT/EP2016/057083
(87) Internationale Veröffentlichungsnummer: WO 2016/165950

(56) Entgegenhaltungen:
- DE-A1-102005 038 176
- GB-A- 2 264 148
- GB-A- 2 398 607

## Beschreibung

Die Erfindung betrifft eine Leitschaufelverstellvorrichtung für eine Strömungsmaschine und eine Strömungsmaschine mit einer Leitschaufelverstellvorrichtung.

Aus der Praxis bekannte Strömungsmaschinen verfügen über einen Rotor und einen Stator. Der Rotor einer Strömungsmaschine umfasst eine Welle sowie mehrere zusammen mit der Welle rotierende Laufschaufeln, wobei die Laufschaufeln zumindest einen Laufschaufelkranz ausbilden. Der Stator einer Strömungsmaschine umfasst ein Gehäuse sowie mehrere feststehende Leitschaufeln, wobei die Leitschaufeln mindestens einen Leitschaufelkranz ausbilden. Die aus der Praxis bekannten Leitschaufeln sind dabei einteilig ausgeführt. Aus der Praxis ist es bereits bekannt, die einteiligen Leitschaufeln eines Lautschaufelkranzes einer Strömungsmaschine über eine Leitschaufelverstellvorrichtung derart zu verstellen, dass die Leitschaufeln um eine sich in radialer Richtung des Rotors erstreckende Leitschaufeldrehachse drehbar sind. Aus der Praxis bekannte Leitschaufelverstellvorrichtungen verfügen dabei über eine Antriebswelle, an die ein Antriebsmotor koppelbar ist und die über den Antriebsmotor antreibbar ist. Bei aus der Praxis bekannten Leitschaufelverstellvorrichtungen wird die Verdrehung der Antriebswelle über den Antriebsmotor mit Hilfe eines Steuerrings auf alle Leitschaufeln eines Leitschaufelkranzes übertragen, sodass demnach alle Leitschaufeln eines Leitschaufelkranzes indirekt unter Zwischenschaltung des Steuerrings ausgehend von der Antriebswelle verstellt bzw. verdreht werden. Eine Leitschaufelverstellvorrichtung mit einem Steuerring ist aus der Druckschrift GB 2398607 A bekannt. Um Strömungsdruckverluste an einem Leitschaufelkranz zu verringern und den Wirkungsgrad zu steigern, ist es wünschenswert, mehrteilige Leitschaufeln an Leitschaufelkränzen einzusetzen. Es sind jedoch bislang keine Leitschaufelverstellvorrichtungen bekannt, mit denen mehrteilige Leitschaufeln eines Leitschaufelkranzes einfach unter Anfall geringer Reibung und unter Anfall geringer Torsionsbelastung verdreht werden. In der Druckschrift DE 10 2005 038 176 A werden mehrteilige Leitschaufeln mittels eines abgestuften Steuerrings verstellt.

Hievon ausgehend liegt der Erfindung die Aufgabe zu Grunde, eine neuartige Leitschaufelverstellvorrichtung und eine Strömungsmaschine mit einer solchen Leitschaufelverstellvorrichtung zu schaffen. Diese Aufgabe wird durch eine Leitschaufelverstellvorrichtung gemäß Anspruch 1 gelöst. Erfindungsgemäß weist jede Leitschaufel jeweils einen vorderen Schaufelteil und einen hinteren Schaufelteil auf, die jeweils um eine gemeinsame Drehachse, nämlich die jeweilige Leitschaufeldrehachse, relativ zueinander verdrehbar sind. Die Antriebswelle ist mit einer der Leitschaufeln des Leitschaufelkranzes direkt gekoppelt, derart, dass die Schaufelteile dieser Leitschaufel des Leitschaufelkranzes ausgehend von der Antriebswelle ohne Zwischenschaltung des Steuerrings direkt verdrehbar sind. Die Antriebswelle ist mit den anderen Leitschaufeln des Leitschaufelkranzes indirekt gekoppelt, derart, dass die Schaufelteile der anderen Leitschaufeln des Leitschaufelkranzes ausgehend von der Antriebswelle unter Zwischenschaltung des Steuerrings indirekt verdrehbar sind. An einem Lagerzapfen des vorderen Schaufelteils und einem Lagerzapfen des hinteren Schaufelteils einer jeden Leitschaufel greift jeweils ein Antriebshebel an, wobei die Antriebshebel der Schaufelteile der Leitschaufeln untereinander über jeweils eine Koppeleinrichtung derart gekoppelt sind, dass die Schaufelteile der Leitschaufeln synchron verdrehbar sind. Die erfindungsgemäße Leitschaufelverstellvorrichtung ermöglicht die Verdrehung mehrteiliger Leitschaufeln um sich in radialer Richtung erstreckende Leitschaufeldrehachsen, nämlich derart, dass ein vorderes Schaufelteil und ein hinteres Schaufelteil einer jeden Leitschaufel jeweils um eine gemeinsame Drehachse synchron verdrehbar sind. Die synchrone Verdrehung der Schaufelteile einer jeden Leitschaufel zueinander kann dabei proportional oder nicht-proportional erfolgen. Schaufelteile einer Leitschaufel sind dabei direkt ohne Zwischenschaltung des Steuerrings von der Antriebswelle aus verdrehbar, wohingegen die Schaufelteile der anderen Leitschaufeln indirekt unter Zwischenschaltung des Steuerrings von der Antriebswelle aus verdrehbar sind. Der Steuerring ist dabei vorzugsweise in Umfangsrichtung und in Axialrichtung verlagerbar und ausschließlich in Radialrichtung festgelegt. Schaufelteile mehrteiliger Leitschaufeln eines Leitschaufelkranzes können mit der erfindungsgemäßen Leitschaufelverstellvorrichtung unter Anfall geringer Reibung sowie Torsionsbelastung synchron verdreht werden.

Nach einer vorteilhaften Weiterbildung der Erfindung ist im Bereich jeder Leitschaufel die jeweilige Koppeleinrichtung mit einem der Antriebshebel um eine parallel zur jeweiligen Leitschaufeldrehachse verlaufende Achse gekoppelt, wohingegen die jeweilige Koppeleinrichtung mit dem anderen Antriebshebel über einen Zapfen gekoppelt ist, der in einer Führungsnut des jeweiligen anderen Antriebshebels und in einer Führungsnut einer Gehäusestruktur des Leitschaufelkranzes geführt ist. Hiermit ist eine besonders vorteilhafte Kopplung der Verdrehung der Schaufelteile einer jeden Leitschaufel des Leitschaufelkranzes möglich. Die Bewegung der Schaufelteile der Leitschaufeln zueinander ist durch die beteiligten Baugruppen eindeutig bestimmt.

Nach einer weiteren vorteilhaften Weiterbildung der Erfindung ist im Bereich jeder Leitschaufel jeweils ein einziger der Antriebshebel, die an den Lagerzapfen der Schaufelteile der jeweiligen Leitschaufel angreifen, mit dem Steuerring gekoppelt ist. Dies ermöglicht eine besonders vorteilhafte Verlagerung der durch die Antriebswelle initiierten Verdrehung der Schaufelteile der Leitschaufeln auf alle Leitschaufeln des Leitschaufelkranzes.

Vorzugsweise ist der Steuerring in Umfangsrichtung und in Axialrichtung verlagerbar, sodass Kräfte an Kopplungspunkten zwischen dem Steuerring und den gelenkig mit dem Steuerring gekoppelten Antriebshebeln senkrecht zu den Antriebshebeln verlaufen. Kräfte an den Kopplungspunkten zwischen dem Steuerring und dem mit dem Steuerring gekoppelten Antriebshebeln verlaufen stets senkrecht zu den Antriebshebeln. Hierdurch kann gewährleistet werden, dass Lager der Leitschaufeln bzw. Leitschaufelteile nicht durch parasitäre Kraftkomponenten belastet werden. Letztendlich wird hierdurch die Belastung der Leitschaufelteile und Lager reduziert, wodurch die Leitschaufelverstellvorrichtung auch geringeren Belastungen ausgesetzt ist und daher mit geringerem Bauraumbedarf dimensioniert werden kann.

Die Strömungsmaschine ist in Anspruch 11 definiert.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1: einen perspektivischen Ausschnitt aus einer Strömungsmaschine im Bereich eines Leitschaufelkranzes und einer Leitschaufelverstellvorrichtung für mehrteilige Leitschaufeln des Leitschaufelkranzes;
- Fig. 2: eine Draufsicht auf die Anordnung der Fig. 1 in einem ersten Zustand;
- Fig. 3: eine Draufsicht auf die Anordnung der Fig. 1 in einem zweiten Zustand;
- Fig. 4: eine perspektivische Ansicht der Anordnung der Fig. 3;
- Fig. 5: die Anordnung der Fig. 1 bei vollständig geschlossenen Leitschaufeln in einer 90°-Stellung zur Blockierung einer Strömung;
- Fig. 6: die Anordnung der Fig. 1 bei vollständig geöffneten Leitschaufeln in einer 0°-Stellung zur Erzeugung einer drallfreien Strömung;
- Fig. 7: die Anordnung der Fig. 1 bei teilweise geöffneten Leitschaufeln in einer 45°-Stellung zur Erzeugung einer Strömung mit Vordrall;
- Fig. 8: die Anordnung der Fig. 1 bei teilweise geöffneten Leitschaufeln in einer 30°-Stellung zur Erzeugung einer Strömung mit Gegendrall;
- Fig. 9: einen teilweisen Querschnitt durch die Anordnung der Fig. 1 im Bereich einer Leitschaufel; und
- Fig. 10: einen weiteren teilweisen Querschnitt durch die Anordnung der Fig. 1 im Bereich einer Leitschaufel.

Die hier vorliegende Erfindung betrifft eine Leitschaufelverstellvorrichtung für eine Strömungsmaschine und eine Strömungsmaschine mit mindestens einer solchen Leitschaufelverstellvorrichtung.

Der grundsätzliche Aufbau einer Strömungsmaschine ist dem hier angesprochenen Fachmann geläufig. Es sei an dieser Stelle der Vollständigkeit halber ausgeführt, dass eine Strömungsmaschine einen Rotor mit rotorseitigen Laufschaufeln und einen Stator mit statorseitigen Leitschaufeln umfasst. Die Laufschaufeln des Rotors bilden mindestens einen Laufschaufelkranz, wobei der oder jeder Laufschaufelkranz zusammen mit einer Welle des Rotors rotiert. Die Leitschaufeln des Stators bilden mindestens einen Leitschaufelkranz, der an einem statorseitigen Gehäuse angebunden ist.

Fig. 1 sowie Fig. 5 bis 8 zeigen jeweils einen perspektivischen Ausschnitt aus einer Strömungsmaschine, nämlich eine perspektivische Ansicht eines sogenannten Eintrittleitapparats einer Strömungsmaschine, mit Hilfe dessen die Strömung eines Prozessgases vor Eintritt in ein Laufrad gezielt beeinflusst werden kann. So verfügt der in Fig. 1, 5 bis 8 gezeigte Eintrittsleitapparat einen Leitschaufelkranz 20 aus mehreren Leitschaufeln, wobei jede Leitschaufel 21 mehrteilig aus einem vorderen Schaufelteil 22 und einem hinteren Schaufelteil 23 ausgebildet ist. Im Bereich jeder Leitschaufel 21 sind dabei die beiden Schaufelteile 22, 23 um eine gemeinsame Drehachse, die sich in radialer Richtung erstreckt und als Leitschaufeldrehachse bezeichnet wird, relativ zueinander verdrehbar, sodass sich demnach die Trennebene der Schaufelteile 22, 23 einer jeden Leitschaufel 21 durch die gemeinsame Leitschaufeldrehachse der Leitschaufeln erstreckt.

Im Bereich jeder Leitschaufel 21 sind die Schaufelteile 22, 23 über Lagerzapfen 24, 25 in einer Gehäusestruktur 26 der Strömungsmaschine gelagert, wobei im gezeigten Ausführungsbeispiel die Lagerzapfen 24 der vorderen Schaufelteile 22 als Hohlwellen und die Lagerzapfen 25 der hinteren Schaufelteile 23 als Vollwellen ausgeführt sind, nämlich derart, dass die als Hohlwellen ausgebildeten Lagerzapfen 24 der vorderen Schaufelteile 22 die als Vollwellen ausgebildeten Lagerzapfen 25 der hinteren Schaufelteile 23 konzentrisch umschließen. Es sei an dieser Stelle darauf hingewiesen, dass selbstverständlich auch die Lagerzapfen der vorderen Schaufelteile als Vollwellen, die Lagerzapfen der hinteren Schaufelteile als Hohlwellen ausgeführt sein können, die wiederum konzentrisch zueinander verlaufen.

Die erfindungsgemäße Leitschaufelverstellvorrichtung für die mehrteiligen Leitschaufeln 21 des Leitschaufelkranzes 20, mit Hilfe derer die Schaufelteile 22, 23 einer jeden Leitschaufel 21 um sich in radialer Richtung erstreckende Leitschaufeldrehachsen verdreht werden können, umfasst eine in Fig. 1 gestrichelt gezeigte Antriebswelle 38, die an einen nicht gezeigten Antriebsmotor koppelbar ist und die vom Antriebsmotor aus antreibbar ist. Die Antriebswelle 38 ist mit einer der Leitschaufeln 21 des Leitschaufelkranzes 20 direkt gekoppelt, nämlich derart, dass die Schaufelteile 22, 23 dieser direkt mit der Antriebswelle 38 gekoppelten Leitschaufel 21 ausgehend von der Antriebswelle 38 ohne Zwischenschaltung eines Steuerrings 27 direkt verdrehbar sind. In Fig. 1 handelt es sich bei derjenigen Leitschaufel 21, deren Schaufelteile ausgehend von der Antriebswelle ohne Zwischenschaltung des Steuerrings 27 direkt verdrehbar sind, und diejenige Leitschaufel, die in Fig. 1 in etwa an der Ein-Uhr-Position des gezeigten Leitschaufelkranzes 20 positioniert ist. Die Antriebswelle 38 verläuft vorzugsweise koaxial zu den Lagerzapfen 24, 25 dieser Leitschaufel 21 und damit vorzugsweise koaxial zur Leitschaufeldrehachse dieser direkt verdrehbaren Leitschaufel 21. Mit den anderen Leitschaufeln 21 des Leitschaufelkranzes 20 ist die Antriebswelle 38 indirekt über den Steuerring 27 gekoppelt, nämlich derart, dass die Schaufelteile 22, 23 dieser anderen Leitschaufeln 21 des Leitschaufelkranzes 20, ausgehend von der Antriebswelle 38 unter Zwischenschaltung des Steuerrings 27 indirekt verdrehbar sind.

An dem Lagerzapfen 24 des vorderen Schaufelteils 22 sowie an dem Lagerzapfen 25 des hinteren Schaufelteils 23 einer jeden Leitschaufel 21 greift jeweils ein Antriebshebel 28 bzw. 29 an. So greift der Antriebshebel 28 an dem als Hohlwelle ausgebildeten Lagerzapfen 24 des vorderen Schaufelteils 22 und der Antriebshebel 29 an dem als Vollwelle ausgeführten Lagerzapfen 25 des hinteren Schaufelteils 23 an. Im Bereich jeder Leitschaufel 21 sind die Antriebshebel 28, 29 der Schaufelteile 22, 23 untereinander über jeweils eine Koppeleinrichtung 30 gekoppelt, und zwar derart, dass die Schaufelteile 22, 23 einer jeden Leitschaufel 21 synchron zueinander verdrehbar sind.

Im Bereich jeder Leitschaufel 21 ist die jeweilige Koppeleinrichtung 30, die als Koppelstange ausgeführt ist, mit einem der Antriebshebel um eine parallel zur jeweiligen Leitschaufeldrehachse verlaufende Achse gekoppelt. Im gezeigten Ausführungsbeispiel ist die jeweilige Koppeleinrichtung 30 mit dem Antriebshebel 28, der an den Lagerzapfen 24 des jeweiligen vorderen Schaufelteils 22 gebunden ist, um die parallel zur jeweiligen Leitschaufeldrehachse verlaufende Achse 31 gekoppelt. Mit dem jeweiligen anderen Antriebshebel, nämlich im gezeigten Ausführungsbeispiel mit dem Antriebshebel 29, der an den Lagerzapfen 25 des hinteren Schaufelteils 23 angebunden ist, ist die jeweilige Koppeleinrichtung 30 über einen Zapfen 32 gekoppelt, der in eine Führungsnut 33 des jeweiligen anderen Antriebshebels 29 eingreift und in dieser Führungsnut 33 geführt ist. Ferner greift der Zapfen 32 mit einem gegenüberliegenden Ende in eine Führungsnut 34 der Gehäusestruktur 26 des Leitschaufelkranzes ein.

Die Führungsnut 33 des jeweiligen Antriebshebels 29 für den Zapfen 32 ist dabei als geradlinig verlaufendes Langloch und die Führungsnut 34 der Gehäusestruktur 26 als bogenförmig verlaufendes Langloch ausgeführt.

Die Form der Führungsnut 34 in der Gehäusestruktur 26 legt dabei das Verhältnis der Drehwinkel zwischen dem jeweiligen vorderen Schaufelteil 22 und dem jeweiligen hinteren Schaufelteil 23 fest, bestimmt also unter anderem, ob die Schaufelteile 22, 23 einer jeden Leitschaufel proportional oder nichtproportional zueinander verdreht werden.

Im Bereich jeder Leitschaufel 21 ist jeweils einer der Antriebshebel, im gezeigten Ausführungsbeispiel der Antriebshebel 29 für das jeweilige hintere Schaufelteil 23 der jeweiligen Leitschaufel 21, welche an dem Lagerzapfen 25 dieses Schaufelteils 23 angreift, mit dem Steuerring 27 gekoppelt. Dabei ist zwischen dem jeweiligen Antriebshebel 29 und dem Steuerring 27 ein Gelenk 35 ausgebildet, über welches der jeweilige Antriebshebel 29 am Steuerring 27 gelenkig angreift.

Wie bereits ausgeführt ist im Bereich jeder Leitschaufel 21 jeweils ein einziger der Antriebshebel, nämlich der Antriebshebel 29, der an dem Lagerzapfen 25 des hinteren Schaufelteils 23 der jeweiligen Leitschaufel 21 angreift, mit dem Steuerring 27 gekoppelt, wobei der Steuerring 27 in Umfangsrichtung und Axialrichtung gegenüber der Gehäusestruktur 26 verlagerbar ist, jedoch in Radialrichtung festgelegt ist. Kräfte an den Kopplungspunkten zwischen dem Steuerring 27 und den gelenkig mit dem Steuerring 27 gekoppelten Antriebshebeln 29 verlaufen senkrecht zu den Antriebshebeln 29, sodass dieselben durch parasitäre Kraftkomponenten nicht belastet werden. Hiermit ist ein besonders vorteilhaftes Verdrehen der Schaufelteile 22, 23 einer jeden Leitschaufel 21 relativ zueinander möglich.

In den gezeigten Figuren sind diejenigen Antriebshebel 28, 29 gezeigt, die der Verdrehung der Schaufelteile 22, 23 derjenigen Leitschaufeln 21 relativ zueinander dienen, die indirekt von der Antriebswelle aus verdrehbar sind. Vorzugsweise sind die Antriebshebel 28, 29 derjenigen Leitschaufel 21, deren Schaufelteile direkt von der Antriebswelle aus verdrehbar sind, auf analoge Art und Weise ausgeführt.

Im Bereich jeder Leitschaufel 21 ist derjenige Antriebshebel, der gelenkig mit dem Steuerring 27 über das jeweilige Gelenk 35 gekoppelt ist, als mehrteiliger Antriebshebel ausgebildet. Hierbei handelt es sich im gezeigten Ausführungsbeispiel um den Antriebshebel 29, mit dem Lagerzapfen 25 des hinteren Schaufelteils 23 der jeweiligen Leitschaufel 21 gekoppelt ist.

Ein erstes Segment 36 jedes dieser Antriebshebel 29 ist starr mit dem jeweiligen Schaufelteil 23 der jeweiligen Leitschaufel 21 gekoppelt, nämlich mit dem Lagerzapfen 25 dieses Schaufelteils 23. Ein zweites Segment 27 dieser Antriebshebel 29 greift gelenkig am Steuerring 27 über das jeweilige Gelenk 35 an. Ferner sind die beiden Segmente 36, 37 der jeweiligen Antriebshebel 29 untereinander gelenkig gekoppelt.

Die anderen Antriebshebel 28, die am jeweils anderen Schaufelteil 22 der jeweiligen Leitschaufel 21 bzw. am Lagerzapfen 24 derselben angreifen, sind als einteilige Hebel ausgebildet, wobei an diesem, wie bereits ausgeführt, das jeweilige Koppelelement 30 über die parallel zur jeweiligen Schaufeldrehachse verlaufende Achse 31 gelenkig angreift.

Die hier vorliegende Erfindung schlägt demnach eine Leitschaufelverstellvorrichtung für einen Leitschaufelkranz 20 vor, deren Leitschaufeln 21 mehrteilig ausgeführt sind, nämlich derart, dass jede Leitschaufel 21 einen vorderen Schaufelteil 22 und einen hinteren Schaufelteil 23 umfasst, die um eine gemeinsame Leitschaufeldrehachse relativ zueinander verdreht werden können, wobei sich die Trennebene der jeweiligen Schaufelteile 22, 23 durch diese Leitschaufeldrehachse erstreckt. Mit jedem Schaufelteil 22, 23 einer jeden Leitschaufel 21 ist jeweils ein Antriebshebel 28 bzw. 29 gekoppelt, wobei die Antriebshebel 28, 29 einer jeden Leitschaufel 21 durch ein als Koppelstange ausgebildetes Koppelelement 30 untereinander gekoppelt sind. Mit jeweils einem der Antriebshebel 28 ist die jeweilige Koppelstange 30 gelenkig verbunden, nämlich um eine sich zur Leitschaufeldrehachse parallel erstreckende Achse 31. Mit einem Zapfen 32 ist die jeweilige Koppelstange 30 sowohl in einer Führungsnut 33 des anderen Antriebshebels 29 als auch in einer Führungsnut 34 der Gehäusestruktur 26 geführt. Über diese Kopplung der Antriebshebel 28, 29 der Schaufelteile 22, 23 einer jeden Leitschaufel 21 können die Schaufelteile 22, 23 einer jeden Leitschaufel 21 synchron zueinander verdreht werden. Einer der Antriebshebel einer jeden Leitschaufel 21 ist mit dem Steuerring 27 gekoppelt, der auf der Gehäusestruktur 26 in Umfangsrichtung und Axialrichtung verlagerbar angeordnet ist. Der jeweilige Antriebshebel 29, der mit dem Steuerring 27 verbunden ist, greift dabei gelenkig am Steuerring 27 an. Über die Antriebswelle38 ist die Verdrehung der Leitschaufeld 21 initiierbar, wobei eine Leitschaufel 21 direkt von der Antriebswelle 38 aus drehbar ist, wohingegen die anderen Leitschaufeln 21 bzw. deren Schaufelteile 22, 23 indirekt über den Steuerring 27 von der Antriebswelle 38 aus verdrehbar sind.

Fig. 5 bis 8 zeigen den Leitschaufelkranz 20 in unterschiedlichen Relativpositionen der Leitschaufel 21 bzw. der Schaufelteile 22, 23 derselben. In Fig. 5 nehmen die Leitschaufeln 21 bzw. die Schaufelteile 22, 23 derselben eine sogenannte 90°-Stellung ein, in welcher die Strömung durch den Leitschaufelkranz 20 maximal verschlossen ist. In Fig. 6 hingegen sind die Leitschaufeln 21 bzw. deren Schaufelteile 22, 23 in die sogenannte 0°-Stellung überführt, in welcher die Strömung durch den Leitschaufelkranz 20 maximal freigegeben wird. Dabei wird in Fig. 6 auf die Strömung kein Drall aufgeprägt. Fig. 7 und 8 zeigen weitere Relativpositionen der Leitschaufeln 21 bzw. der Schaufelteile 22, 23, wobei in der sogenannten 45°-Stellung der Leitschaufel 21 gemäß Fig. 7 ein sogenannter Vordrall und in der sogenannten 30°-Stellung der Leitschaufel 21 gemäß Fig. 8 ein sogenannter Gegendrall auf die den Leitschaufelkranz 20 durchströmende Strömung aufgebracht werden kann.

## Patentansprüche

1. Leitschaufelverstellvorrichtung für eine Strömungsmaschine, nämlich zur Verdrehung mehrerer zu einem Leitschaufelkranz gruppierter Leitschaufeln um sich in radialer Richtung erstreckende Leitschaufeldrehachsen der Leitschaufeln des Leitschaufelkranzes, mit
einer Antriebswelle (38), an die ein Antriebsmotor koppelbar ist und die über den Antriebsmotor antreibbar ist;
einem Steuerring (27), der eine Verdrehung der Antriebswelle (38) zur Verdrehung von Leitschaufeln (21) des Leitschaufelkranz (20) auf dieselben überträgt; wobei
jede Leitschaufel (21) jeweils einen vorderen Schaufelteil (22) und einen hinteren Schaufelteil (23) aufweist, die jeweils um eine gemeinsame Drehachse, nämlich die jeweilige Leitschaufeldrehachse, relativ zueinander verdrehbar sind;
**dadurch gekennzeichnet, dass**
die Antriebswelle (38) mit einer der Leitschaufeln (21) des Leitschaufelkranzes (20) direkt gekoppelt ist, derart, dass die Schaufelteile (22, 23) dieser Leitschaufel (21) des Leitschaufelkranzes ausgehend von der Antriebswelle (38) ohne Zwischenschaltung des Steuerrings (27) direkt verdrehbar sind;
die Antriebswelle (38) mit den anderen Leitschaufeln (21) des Leitschaufelkranzes (20) indirekt gekoppelt ist, derart, dass die Schaufelteile (22, 23) der anderen Leitschaufeln des Leitschaufelkranzes ausgehend von der Antriebswelle (38) unter Zwischenschaltung des Steuerrings (27) indirekt verdrehbar sind;
an einem Lagerzapfen (24) des vorderen Schaufelteils (22) und einem Lagerzapfen (25) des hinteren Schaufelteils (23) der Leitschaufel (21) jeweils ein Antriebshebel (28, 29) angreift, wobei die Antriebshebel (28, 29) der Schaufelteile der jeweiligen Leitschaufel (21) untereinander über jeweils eine Koppeleinrichtung (30) derart gekoppelt sind, dass die Schaufelteile (22, 23) der jeweiligen Leitschaufel (21) synchron verdrehbar sind.

2. Leitschaufelverstellvorrichtung nach Anspruch 1, **dadurch gekennzeichnet, dass** der Lagerzapfen (24) des vorderen Schaufelteils (22) einer jeden Leitschaufel (21) als Vollwelle und der Lagerzapfen (25) des hinteren Schaufelteils (23) einer jeden Leitschaufel (21) als Hohlwelle oder alternativ der Lagerzapfen (24) des vorderen Schaufelteils (22) einer jeden Leitschaufel (21) als Hohlwelle und der Lagerzapfen (25) des hinteren Schaufelteils (23) einer jeden Leitschaufel (21) als Vollwelle ausgebildet ist, die jeweils konzentrisch zueinander verlaufen.

3. Leitschaufelverstellvorrichtung nach Anspruch 1 oder 2, **dadurch gekennzeichnet, dass** im Bereich der Leitschaufeln (21) die jeweilige Koppeleinrichtung (30) mit einem der Antriebshebel (28) um eine parallel zur jeweiligen Leitschaufeldrehachse verlaufende Achse (31) gekoppelt ist, wohingegen die jeweilige Koppeleinrichtung (30) mit dem anderen Antriebshebel (29) über einen Zapfen (32) gekoppelt ist, der in einer Führungsnut (33) des jeweiligen anderen Antriebshebels (29) und in einer Führungsnut (34) einer Gehäusestruktur (26) des Leitschaufelkranzes geführt ist.

4. Leitschaufelverstellvorrichtung nach Anspruch 4, **dadurch gekennzeichnet, dass** die Form der jeweiligen Führungsnut (34) der Gehäusestruktur (26) das Verhältnis der Drehwinkel zwischen dem jeweiligen vorderen Schaufelteil (22) und dem jeweiligen hinteren Schaufelteil (23) festlegt.

5. Leitschaufelverstellvorrichtung nach einem der Ansprüche 1 bis 4, **dadurch gekennzeichnet, dass** im Bereich der Leitschaufeln (21) jeweils einer der Antriebshebel (29), die an den Lagerzapfen der Schaufelteile der jeweiligen Leitschaufel angreifen, mit dem Steuerring (27) gekoppelt ist.

6. Leitschaufelverstellvorrichtung nach Anspruch 5, **dadurch gekennzeichnet, dass** der Steuerring (27) in Umfangsrichtung und in Axialrichtung verlagerbar ist, sodass Kräfte an Kopplungspunkten zwischen dem Steuerring (27) und den gelenkig mit dem Steuerring (27) gekoppelten Antriebshebeln (29) senkrecht zu den Antriebshebeln (29) verlaufen.

7. Leitschaufelverstellvorrichtung nach Anspruch 5 oder 6, **dadurch gekennzeichnet, dass** im Bereich der direkt von der Antriebswelle antreibbaren Leitschaufel (21) eines der Schaufelteile mit dem Steuerring (27) über einen der Antriebshebel (29) der Leitschaufel gelenkig gekoppelt ist; und dass im Bereich der indirekt von der Antriebswelle antreibbaren Leitschaufeln (21) jeweils eines der Schaufelteile mit dem Steuerring (27) ebenfalls über einen der Antriebshebel (29) der jeweiligen Leitschaufel gelenkig gekoppelt ist.

8. Leitschaufelverstellvorrichtung nach einem der Ansprüche 5 bis 7, **dadurch gekennzeichnet, dass** die Antriebshebel (29), über welche ein erstes der Schaufelteile der Leitschaufeln (21) mit dem Steuerring (27) gekoppelt sind, als mehrteilige Hebel ausgebildet sind, wobei ein erstes Segment (36) derselben starr mit dem jeweiligen Schaufelteil der jeweiligen Leitschaufel (21) gekoppelt ist, wobei ein zweites Segment (37) derselben gelenkig mit dem Steuerring (27) gekoppelt ist, und wobei das erste Segment (36) mit dem zweiten Segment (37) derselben gelenkig gekoppelt ist.

9. Leitschaufelverstellvorrichtung nach Anspruch 8, **dadurch gekennzeichnet, dass** die Antriebshebel (28), die am jeweils anderen Schaufelteil angreifen, als einteilige Hebel ausgebildet sind.

10. Leitschaufelverstellvorrichtung nach einem der vorherigen Ansprüche, **dadurch gekennzeichnet, dass** der Antriebsmotor ein Servomotor ist.

11. Strömungsmaschine, mit einem Laufschaufeln aufweisenden Rotor und mit einem Leitschaufeln aufweisenden Stator, wobei die Leitschaufeln mindestens einen Leitschaufelkranz bilden, und wobei mindestens die Leitschaufeln mindestens eines Leitschaufelkranzes durch eine Leitschaufelverstellvorrichtung verstellbar sind, **dadurch gekennzeichnet, dass** die Leitschaufelverstellvorrichtung nach einem der Ansprüche 1 bis 9 ausgebildet ist.

## Claims

1. A guide blade adjusting device for a turbomachine, namely for rotating multiple guide blades grouped to form a guide blade ring about guide blade axes of rotation of the guide blades of the guide blade ring extending in the radial direction, having
a driveshaft (38), to which the drive motor can be coupled and which can be driven via the drive motor;
a control ring (27), which transmits a rotation of the driveshaft (38) for rotating guide blades (21) of the guide blade ring (20) to the same;
wherein
each guide blade (21) has a front blade part (22) and a rear blade part (23) each, which are each rotatable relative to one another about a common axis of rotation, namely the respective guide blade axis of rotation;
**characterized in that**
the driveshaft (38) is directly coupled to one of the guide blades (21) of the guide blade ring (20) in such a manner that the blade parts (22, 23) of this guide blade (21) of the guide blade ring, can be directly rotated emanating from the driveshaft (38) without intermediate connection of the control ring (27);
the driveshaft (38) is indirectly coupled to the other guide blades (21) of the guide blade ring (20) in such a manner that the blade parts (22, 23) of the other guide blades of the guide blade ring are indirectly rotatable emanating from the driveshaft (38) subject to the intermediate connection of the control ring (27);
a drive lever (28, 29) each acts on a bearing pin (24) of the front blade part (22) and a bearing pin (25) of the rear blade part (23) of the guide blade (21), wherein the drive levers (28, 29) of the blade parts of the respective guide blade (21) are coupled among one another via a coupling device (30) in each case in such a manner that the blade parts (22, 23) of the respective guide blade (21) are synchronously rotatable.

2. The guide blade adjusting device according to claim 1, **characterized in that** the bearing pin (24) of the front blade part (22) of each guide blade (21) is formed as a solid shaft and the bearing pin (25) of the rear blade part (23) of each guide blade (21) as a hollow shaft or alternatively the bearing pin (24) of the front blade part (22) of each guide blade (21) is formed as a hollow shaft and the bearing pin (25) of the rear blade part (23) of each guide blade (21) is formed as a solid shaft each of which run concentrically to one another.

3. The guide blade adjusting device according to claim 1 or 2, **characterized in that** in the region of the guide blades (21) the respective coupling device (30) is coupled to one of the drive levers (28) about an axis (31) extending parallel to the respective guide blade axis of rotation, whereas the respective coupling device (30) is coupled to the other drive lever (29) via a pin (32), which is guided in a guiding groove (33) of the respective other drive lever (29) and in a guiding groove (34) of a housing structure (26) of the guide blade ring.

4. The guide blade adjusting device according to claim 4, **characterized in that** the shape of the respective guide groove (34) of the housing structure (26) determines the ratio of the angles of rotation between the respective front blade part (22) and the respective rear blade part (23).

5. The guide blade adjusting device according to any one of the claims 1 to 4, **characterized in that** in the region of the guide blades (21) one of the drive levers (29), which act on the bearing pins of the blade parts of the respective guide blade, are coupled in each case to the control ring (27).

6. The guide blade adjusting device according to claim 5, **characterized in that** the control ring (27) is moveable in the circumferential direction and in the axial direction, so that forces on coupling points between the control ring (27) and the drive levers (29) that are coupled to the control ring (27) in an articulated manner extend perpendicularly to the drive levers (29).

7. The guide blade adjusting device according to claim 5 or 6, **characterized in that** in the region of the guide blade (21) of one of the blade parts that is directly driveable by the driveshaft is coupled to the control ring (27) via one of the drive levers (29) of the guide blade in an articulated manner; and **in that** in the region of the guide blades (21) that are indirectly driveable by the driveshaft, one of the blade parts in each case is likewise coupled to the control ring (27) via one of the drive levers (29) of the respective guide blade in an articulated manner.

8. The guide blade adjusting device according to any one of the claims 5 to 7, **characterized in that** the drive levers (29), via which a first of the blade parts of the guide blades (21) are coupled to the control ring (27) are formed as multi-part levers, wherein a first segment (36) of the same is rigidly coupled to the respective blade part of the respective guide blade (21), wherein a second segment (37) of the same is coupled to the control ring (27) in an articulated manner, and wherein the first segment (36) is coupled to the second segment (37) of the same in an articulated manner.

9. The guide blade adjusting device according to claim 8, **characterized in that** the drive levers (28), which act on the respective other blade part, are formed as one-part levers.

10. The guide blade adjusting device according to any one of the preceding claims, **characterized in that** the drive motor is a servo motor.

11. A turbomachine, having a rotor comprising moving blades and having a stator comprising guide blades, wherein the guide blades form at least one guide blade ring, and wherein at least the guide blades of at least one guide blade ring are adjustable by a guide blade adjusting device, **characterized in that** the guide blade adjusting device is formed according to any one of the claims 1 to 9.

## Revendications

1. Dispositif de réglage d'aube directrice pour une turbomachine, à savoir pour tourner plusieurs aubes directrices groupées en une couronne d'aube directrice autour d'axes d'aubes directrices s'étendant dans la direction radiale des aubes directrices de la couronne d'aubes directrices, comportant
un arbre d'entraînement (38), auquel un moteur d'entraînement peut être couplé et qui peut être entraîné par l'intermédiaire du moteur d'entraînement ;
une bague de commande (27), qui transmet une torsion de l'arbre d'entraînement (38) pour tourner les aubes directrices (21) de la couronne d'aubes directrices (20) sur ces dernières ;
dans lequel
chaque aube directrice (21) présente respectivement une partie d'aube avant (22) et une partie d'aube arrière (23), qui peuvent tourner autour d'un axe de rotation commun, à savoir l'axe d'aubes directrices respectives, les uns par rapport aux autres ;
**caractérisé en ce que**
l'arbre d'entraînement (38) est directement couplé avec une des aubes directrices (21) de la couronne d'aubes directrices (20), de telle sorte que les parties d'aubes (22, 23) de cette aube directrice (21) de la couronne d'aubes directrices à partir de l'arbre d'entraînement (38) peuvent tourner directement sans intercaler la bague de commande (27) ;
l'arbre d'entraînement (38) est couplé indirectement avec les autres aubes directrices (21) de la couronne d'aubes directrices (20), de telle sorte que les parties d'aubes (22, 23) des autres aubes directrices de la couronne d'aubes directrices puissent tourner indirectement à partir de l'arbre d'entraînement (38) en intercalant la bague de commande (27) ;
sur un tourillon (24) de la partie d'aube avant (22) et sur un tourillon (25) de la partie d'aube arrière (23) de l'aube directrice (21) vient en prise respectivement un levier d'entraînement (28, 29), dans lequel les leviers d'entraînement (28, 29)des parties d'aubes de l'aube directrice respective (21) sont couplés les uns sous les autres par l'intermédiaire de respectivement un dispositif de couplage (30) de telle sorte que les parties d'aube (22, 23) de l'aube directrice respective (21) puissent tourner de manière synchrone.

2. Dispositif de réglage d'aube directrice selon la revendication 1, **caractérisé en ce que** le tourillon (24) de la partie d'aube avant (22) de chaque aube directrice (21) est réalisé comme un arbre plein et le tourillon (25) de la partie d'aube arrière (23) de chaque aube directrice (21) est réalisé comme un arbre creux ou en variante le tourillon (24) de la partie d'aube avant (22) de chaque aube directrice (21) est réalisé comme un arbre creux et le tourillon (25) de la partie d'aube arrière (23) de chaque aube directrice (21) est réalisé comme un arbre plein, qui s'étendent respectivement concentriquement l'un par rapport à l'autre.

3. Dispositif de réglage d'aube directrice selon la revendication 1 ou 2, **caractérisé en ce que** au niveau des aubes directrices (21) le dispositif de couplage respectif (30) est couplé avec un axe (31) s'étendant parallèlement à l'axe d'aube directrice respectif du levier d'entraînement (28), tandis que le dispositif de couplage respectif (30) est couplé avec l'autre levier d'entrainement (29) par l'intermédiaire d'un tenon (32), qui est guidé dans une rainure de guidage (33) de l'autre levier d'entraînement respectif (29) et dans une rainure de guidage (34) de structure de logement (26) de la couronne d'aubes directrices.

4. Dispositif de réglage d'aube directrice selon la revendication 4, **caractérisé en ce que** la forme de la rainure de guidage respective (34) de la structure de logement (26) détermine le comportement de l'angle de rotation entre la partie d'aube avant respective (22) et la partie d'aube arrière respective (23).

5. Dispositif de réglage d'aube directrice selon une des revendications 1 à 4, **caractérisé en ce que** au niveau des aubes directrices (21) respectivement un des leviers d'entraînement (29), qui viennent en prise sur le tourillon des parties d'aubes de l'aube directrice respective, est couplé avec la bague de commande (27).

6. Dispositif de réglage d'aube directrice selon la revendication 5, **caractérisé en ce que** la bague de commande (27) est déplaçable dans la direction circonférentielle et dans la direction axiale, de sorte que les forces au niveau des points de couplage entre la bague de commande (27) et les leviers d'entraînement (29) couplé par une charnière articulée avec la bague de commande (27) s'étendent perpendiculairement aux leviers d'entraînement (29).

7. Dispositif de réglage d'aube directrice selon la revendication 5 ou 6, **caractérisé en ce que** au niveau de l'aube directrice (21) entrainable directement par l'arbre d'entraînement d'une des parties d'aubes avec la bague de commande (27) par l'intermédiaire d'un des leviers d'entraînement (29), l'aube directrice est couplé par charnière articulée ; et **en ce que** la zone des aubes directrices (21) entrainables indirectement par l'arbre d'entraînement, respectivement une des parties d'aubes est couplée par charnière articulée avec la bague de commande (27) également par l'intermédiaire d'un levier d'entraînement (29) de l'aube directrice respective.

8. Dispositif de réglage d'aube directrice selon une des revendications 5 à 7, **caractérisé en ce que** les leviers d'entraînement (29), par l'intermédiaire desquels une première des parties d'aubes des aubes directrices (21) sont couplées avec la bague de commande (27), sont réalisés comme des leviers en plusieurs parties, dans lequel un premier segment (36) de ces derniers est couplé rigidement avec la partie d'aube respective de l'aube directrice respective (21), dans lequel un deuxième segment (37) de ces derniers est couplé par charnière articulée avec la bague de commande (27), et dans lequel le premier segment (36) est couplé par charnière articulée avec le deuxième segment (37) de ces derniers.

9. Dispositif de réglage d'aube directrice selon la revendication 8, **caractérisé en ce que** le levier d'entraînement (28), qui viennent en prise sur l'autre partie d'aube respective, sont réalisés comme un levier en un seul tenant.

10. Dispositif de réglage d'aube selon une des revendications précédentes, **caractérisé en ce que** le moteur d'entraînement est un servomoteur.

11. Turbomachine, comportant un rotor présentant des aubes mobiles et comportant un stator présentant des aubes directrices, dans laquelle les aubes directrices forment au moins une couronne d'aubes directrice, et dans laquelle au moins les aubes directrices d'au moins une couronne d'aubes directrices sont réglables par l'intermédiaire d'un dispositif de réglage d'aubes directrices, **caractérisée en ce que** le dispositif de réglage d'aubes directrices est réalisé selon une des revendications 1 à 9.
